# EUROPÄISCHE PATENTANMELDUNG

(11) **EP 4 737 808 A1**
(43) Veröffentlichungstag der Anmeldung: **06.05.2026**
(21) Anmeldenummer: 25212381.5
(22) Anmeldetag: 30.10.2025
(51) Int. Cl.: F24D 17/00, F24D 17/02

(54) **WÄRMETRANSFEREINRICHTUNG**

(30) Priorität: 30.10.2024 CH 1179202024
(71) Anmelder: R. Nussbaum AG, 4600 Olten 1 (CH)
(72) Erfinder: Zeiter, Patrik, 4853 Riken (CH); Bobst, Urs, 4703 Kestenholz (CH); Fischer, Ludger, 6052 Hergiswil (CH); Von Euw, Reto, 6005 Luzern (CH); Verde, Judit, 6005 Luzern (CH)
(74) Vertreter: Keller Schneider Patent- und Markenanwälte AG

(57) **Zusammenfassung**

Eine Wärmetransfereinrichtung (540) umfasst einen ersten Anschluss (545.1) für eine Leitung einer Kaltwasserzirkulation (20), einen zweiten Anschluss (545.2) für eine Leitung der Kaltwasserzirkulation (20), einen dritten Anschluss (545.3) für eine Leitung eines Warmwasser-Leitungssystems (30), einen vierten Anschluss (545.4) für eine Leitung des Warmwasser-Leitungssystems (30) und mindestens einen Wärmeübertrager (543). Der erste Anschluss (545.1) ist zur Bildung einer ersten Übertragungsleitung flüssigkeitsleitend mit dem zweiten Anschluss (545.2) verbunden, und der dritte Anschluss (545.3) ist zur Bildung einer zweiten Übertragungsleitung flüssigkeitsleitend mit dem vierten Anschluss (545.4) verbunden. Die erste Übertragungsleitung und die zweite Übertragungsleitung wirken so mit dem mindestens einen Wärmeübertrager (543) zusammen, dass thermische Energie mithilfe des mindestens einen Wärmeübertragers (543) von der ersten Übertragungsleitung zur zweiten Übertragungsleitung übertragbar ist. Die Wärmetransfereinrichtung (540) ermöglicht eine Übertragung von thermischer Energie von der Kaltwasserzirkulation, insbesondere aus deren Rücklauf, in das Warmwasser-Leitungssystem. So kann das Kaltwasser (bei Bedarf) abgekühlt werden, um Sollwerte einzuhalten oder Nutzerbedürfnissen nachzukommen, während gleichzeitig die entnommene Energie genutzt werden kann.

## Beschreibung

### Technisches Gebiet

Die Erfindung betrifft eine Wärmetransfereinrichtung für ein Wasserversorgungssystem. Sie betrifft weiter ein Wasserversorgungssystem mit einer solchen Wärmetransfereinrichtung und ein Verfahren zum Betreiben eines Wasserversorgungssystems.

### Stand der Technik

Systeme zur Versorgung von Gebäuden mit Kalt- und Warmwasser müssen verschiedensten Anforderungen genügen. Eine Kernanforderung ist die Gewährleistung der Trinkwasserhygiene. Diese ist unter anderem durch zu hohe Temperaturen in der Kaltwasserversorgung und durch zu tiefe Temperaturen in der Warmwasserversorgung gefährdet. Werden Sollbereiche für die Kalt- und Warmwassertemperatur nicht eingehalten, können sich zudem Komforteinbussen für die Benutzer ergeben.

Haushaltskaltwasser hat häufig eine Temperatur von mehr als 20°C, was auf die folgenden Hauptfaktoren zurückzuführen ist:
- nahe beieinander angeordnete Warm- und Kaltwasserleitungen ohne ausreichende Wärmedämmung führen zu einer Wärmeübertragung von Warm- auf Kaltwasser;
- Stagnation oder geringe Wasserbewegung in den Kaltwasserleitungen aufgrund der Innenkonstruktion von Gebäuden und längerer Zeiträume ohne Kaltwasserverbrauch, wodurch sich das Wasser stärker erwärmt;
- hohe Raumtemperaturen durch Heizungsanlagen und warmes Klima, die zu einer Erwärmung der Kaltwasserleitungen führen; und
- erhöhte Bodentemperaturen, die die Rohrleitungen zu und in den Gebäuden aufheizen, insbesondere im Sommer.

Insbesondere dann, wenn während einer längeren Zeit kein Kaltwasser entnommen wird, erwärmt sich das in der Zuleitung stehende Wasser aufgrund der höheren Umgebungstemperatur nach und nach, und es kann Temperaturen erreichen, die nicht mehr im hygienisch unbedenklichen Sollbereich liegen. Zudem lässt der Benutzer oft zunächst eine erhebliche Menge an Trinkwasser ab, bis die gewünschte kühle Wassertemperatur am Entnahmeort erreicht ist. Dies führt zu einem Zusatzverbrauch an Trinkwasser.

Ähnlicherweise ergibt sich in der Warmwasserleitung eine Abkühlung des in der Zuleitung befindlichen Wassers aufgrund der tieferen Umgebungstemperatur. Auch hier drohen Hygieneprobleme, und der Nutzer wird eine erhebliche Menge an Wasser ablassen, mit entsprechendem Zusatzverbrauch.

Ein Ansatz, um diesen Problemen zu begegnen, ist die Installation einer Kaltwasserzirkulation und einer Warmwasserzirkulation. Diese ermöglichen eine Zirkulation auch bei fehlender Entnahme. Die entsprechende Umwälzpumpe kann beispielsweise so gesteuert werden, dass sie nach einer vorgegebenen Zeitdauer ohne Bezug für eine vorgegebene Zeit aktiviert wird. Es ist grundsätzlich auch ein Dauerbetrieb möglich.

Auf der Kaltwasserseite wird das rezirkulierte Wasser üblicherweise mit frisch zugeführtem kaltem Trinkwasser aus der Gebäudezuleitung gemischt, so dass wiederum eine Abkühlung stattfindet. Auf der Warmwasserseite wird das rezirkulierte Wasser üblicherweise in den Warmwasserspeicher zurückgeleitet und erneut erhitzt, grundsätzlich ist aber auch hier eine Mischung mit erhitztem Wasser möglich.

Mit Hilfe einer Kaltwasserzirkulation lassen sich maximale Solltemperaturen in der Kaltwasserzuführung einhalten. Zudem ergibt sich ein verbesserter Komfort für die Nutzer, weil kaltes Wasser, z. B. als Trinkwasser, ohne nennenswerte Verzögerung am Entnahmeort verfügbar ist.

Besonders auf der Kaltwasserseite stellt sich aber das Problem, dass bei hohen Umgebungstemperaturen oder vergleichsweise hohen Wassertemperaturen in der Kaltwasserzuleitung trotz des Vermischens immer noch zu hohe (hygienisch bedenkliche und/oder mit Komforteinbussen einhergehende) Temperaturen erreicht werden können, besonders dann, wenn während längerer Zeit keine ausreichenden Bezüge stattfinden, das Wasser also stagniert. Dabei ist zu beachten, dass je nach Einsatzzweck des Gebäudes und den Aktivitätsmustern der Benutzer ganz unterschiedliche Zapfprofile resultieren, von denen einige ein grösseres Risiko für zu hohe Wassertemperaturen mit sich bringen als andere.

Es sind deshalb Lösungen bekannt, bei denen das rezirkulierte Wasser abgelassen oder bei denen Kaltwasser aktiv gekühlt wird. Die erste Variante führt aber zu einem erhöhten Gesamt-Wasserbedarf und die zweite Variante ist energetisch unvorteilhaft.

Weitere Lösungen wurden vorgeschlagen: Die DE 10 2017 010 893 A1 (B. Miller) schlägt ein Rezirkulationssystem vor, bei dem Warm- und Kaltwasserleitungen miteinander verbunden sind, um das Wasser auszutauschen, ohne dass es entleert werden muss, und bei dem das Wasser über eine kleine Pumpe bedarfsabhängig zirkuliert.

Die EP 3 159 457 B1 (Kemper GmbH & Co. Metallwerke Geb KG) offenbart eine Trink- und Brauchwasserversorgungseinrichtung mit einer Kaltwasserumlaufleitung und einem Wärmetauscher, der dem Wasser aktiv Wärme entzieht.

Die EP 3 601 688 B1 (LTZ Zentrum für Luft- und Trinkwasserhygiene GmbH) beschreibt ein KaltwasserKreislaufsystem mit einer Kühleinrichtung und einer Umwälzpumpe sowie ein Verfahren zur Temperatur- und Durchflussregelung auf der Grundlage von Temperaturänderungsmodellen, um Systemtemperaturen unterhalb eines vorgegebenen Wertes zu gewährleisten.

Auch die EP 1 626 034 B1 (G. Bauer) schlägt eine aktive Kühlvorrichtung in einem Kaltwasserkreislaufsystem vor, mit der das Wasser kontinuierlich gekühlt werden kann.

Die DE 10 2015 114 469 B3 (Viega GmbH & Co. KG) schlägt ein System zur Leitung von kaltem Trinkwasser vor, das eine Kühlstrecke mit einer Kühlleitung zur Verbesserung der hygienischen Bedingungen und der Effizienz umfasst.

Im Rahmen der vorgenannten Lösungen wird zur aktiven Kühlung des Kaltwassers elektrische Energie benötigt. Die entnommene Wärme geht als Abwärme verloren. Insgesamt ergibt sich deshalb eine verringerte Energieeffizienz des Wasserversorgungssystems.

Die EP 2 966 384 A1 (Better Place GmbH) schlägt eine kompakte Vorrichtung zur Kühlung eines Trinkwasserstroms und zur Übertragung der gewonnenen Energie auf einen anderen Wasserstrom vor. Die Vorrichtung besteht aus zwei Wärmetauschern, einem aktiven Wärmeübertragungsmodul, zwei Umwälzpumpen und vier Anschlüssen, die alle auf einem gemeinsamen Träger bzw. Gehäuse angeordnet sind. Das Patent schlägt vor, das Gerät direkt an die Warmwasserzirkulationsleitung anzuschließen, um Wärmeverluste zu decken.

So kann die dem Kaltwasser entzogene Wärme im Wasserversorgungssystem genutzt werden, wodurch sich eine bessere Energieeffizienz ergibt. Allerdings schränkt die Integration aller Komponenten in ein gemeinsames Gehäuse die Einsatzmöglichkeiten ein. Ausserdem sind die vorgeschlagenen Systemaufbauten nicht für alle Einsatzorte geeignet, es können sich beispielsweise Probleme ergeben, wenn der Wärmeüberschuss in der Kaltwasserleitung zeitlich vom Wärmebedarf im Warmwassersystem stark entkoppelt ist.

### Darstellung der Erfindung

Aufgabe der Erfindung ist es, eine dem eingangs genannten technischen Gebiet zugehörende Wärmetransfereinrichtung und ein Wasserversorgungssystem zu schaffen, welche die Trinkwasserhygiene gewährleisten, energieeffizient und flexibel einsetzbar sind.

Die Lösung der Aufgabe ist durch die Merkmale des Anspruchs 1 definiert. Gemäss der Erfindung umfasst die Wärmetransfereinrichtung
a) einen ersten Anschluss für eine Leitung einer Kaltwasserzirkulation;
b) einen zweiten Anschluss für eine Leitung der Kaltwasserzirkulation;
c) einen dritten Anschluss für eine Leitung eines Warmwasser-Leitungssystems;
d) einen vierten Anschluss für eine Leitung des Warmwasser-Leitungssystems und
e) mindestens einen Wärmeübertrager,

Entsprechend umfasst ein erfindungsgemässes Wasserversorgungssystem:
a) eine Kaltwasserzirkulation;
b) ein Warmwasser-Leitungssystem mit einer Warmwasserbereitstellungsvorrichtung und einer Warmwasserzirkulation; und
c) mindestens eine erfindungsgemässe Wärmetransfereinrichtung zur Übertragung von thermischer Energie von der Kaltwasserzirkulation in das Warmwasser-Leitungssystem.

Dabei ist der erste Anschluss zur Bildung einer ersten Übertragungsleitung flüssigkeitsleitend mit dem zweiten Anschluss verbunden, und der dritte Anschluss ist zur Bildung einer zweiten Übertragungsleitung flüssigkeitsleitend mit dem vierten Anschluss verbunden. Die erste Übertragungsleitung und die zweite Übertragungsleitung wirken so mit dem mindestens einen Wärmeübertrager zusammen, dass thermische Energie mithilfe des mindestens einen Wärmeübertragers von der ersten Übertragungsleitung zur zweiten Übertragungsleitung übertragbar ist.

Bei einem Anschluss handelt es sich vorliegend um einen Übergang, der einen Abschnitt der Wärmetransfereinrichtung bzw. des Wasserversorgungssystems, in dem die Wärmetransfereinrichtung angeordnet ist, flüssigkeitsleitend miteinander verbindet. Der Anschluss kann physisch ausgebildet sein, z. B. als Schraub-, Steck- oder Klemmanschluss. Er kann sich auch lediglich funktionell ergeben. Die Verbindung der Anschlüsse kann direkt, insbesondere aber auch indirekt erfolgen, d. h. zwischen einem ersten Anschluss und einem zweiten Anschluss, der mit dem ersten Anschluss flüssigkeitsleitend verbunden ist, können nebst der Verbindungs- bzw. Übertragungsleitung weitere Komponenten angeordnet sein, z. B. Ventile, Verzweigungen, Leitungsabschnitte in Wärmeübertragern usw.

Bei der Kaltwasserzirkulation handelt es sich um ein Leitungssystem des Wasserversorgungssystems, welches ein Zirkulieren von Kaltwasser von der Kaltwasserzuführung über die Steigleitungen in die Etagen wieder zurück nach unten (idealerweise zurück in den Kreislauf) ermöglicht, auch dann, wenn kein Wasserbezug vorliegt. Zu diesem Zweck ist in diesem Leitungssystem üblicherweise eine Umwälzpumpe angeordnet. Die Kaltwasserzirkulation ermöglicht es, in der Kaltwasserzuführung sicherzustellen, dass eine gewisse Maximaltemperatur, z. B. 25 °C gemäss den Schweizer Vorschriften SVGW-W3/E3, SIA 385/1:2020, im gesamten Kaltwasser-Leitungssystem nicht überschritten wird. Bevorzugt kann auch eine tiefere Solltemperatur vorgegeben werden, um die Vermehrung von Keimen wie z. B. Legionella spp. weiter zu reduzieren oder Bedürfnissen der Nutzer, z. B. nach kühlem Trinkwasser, nachzukommen. Versuche haben gezeigt, dass tiefere Temperaturen von beispielsweise maximal 22 °C, bevorzugt maximal 20 °C, besonders bevorzugt maximal 17 °C die Vermehrung von potenziell gefährlichen Keimen erheblich hemmt, beispielsweise des Stäbchenbakteriums Pseudomonas aeruginosa, das bei geschwächten Personen teils schwerwiegende Infektionen an Ohren, Augen oder Wunden auslösen kann und auch zu schweren Lungenentzündungen oder gar zu Blutvergiftungen führen kann. Entsprechend ist die Einstellung einer tieferen Solltemperatur für die Kaltwasserverteilung insbesondere in Krankenhäusern und anderen Pflegeeinrichtungen von grossem Vorteil.

Beim Warmwasser-Leitungssystem kann es sich vorliegend um ein System mit oder ohne Zirkulation handeln.

Beim Wärmeübertrager (synonym auch Wärmetauscher) handelt es sich um eine Vorrichtung, mit der thermische Energie (Wärme) von der ersten Übertragungsleitung zur zweiten Übertragungsleitung übertragen werden kann, insbesondere ohne Stoffaustausch bzw. -übertragung. Es handelt sich also bevorzugt um Rekuperatoren.

Die erfindungsgemässe Wärmetransfereinrichtung ermöglicht eine Übertragung von thermischer Energie von der Kaltwasserzirkulation, insbesondere aus deren Rücklauf, in das Warmwasser-Leitungssystem. So kann das Kaltwasser (bei Bedarf) abgekühlt werden, um Sollwerte einzuhalten oder Nutzerbedürfnissen nachzukommen, während gleichzeitig die entnommene Energie genutzt werden kann. Ein Stoffaustausch zwischen der Kaltwasserzirkulation und dem Warmwasser-Leitungssystem ist nicht notwendig. Ein Wasserverlust findet nicht statt, da das rückgeführte Wasser nach dem Abkühlen wieder in der Kaltwasserversorgung genutzt wird. Zudem ergibt sich eine weitere Ersparnis von Trinkwasser, weil sich die bei einem Kaltwasserbezug die Wartezeit auf kühles Wasser verringert und somit weniger Wasser unmittelbar vom Hahn in den Abfluss fliesst.

Insgesamt ergeben sich eine verbesserte Trinkwasserhygiene und ein hoher Nutzerkomfort bei hoher Energieeffizienz und ohne Zusatzverbrauch von Trinkwasser.

Bevorzugt wirken die erste Übertragungsleitung und die zweite Übertragungsleitung in demselben Wärmeübertrager zur Übertragung der thermischen Energie zusammen. Es ergibt sich somit ein besonders einfacher, kostengünstiger und kompakter Aufbau. Im einfachsten Fall wird thermische Energie aus dem Rücklauf der Kaltwasserzirkulation zum Vorlauf der Warmwasserbereitstellungsvorrichtung, übertragen. Letztere wird in der Regel direkt durch von aussen zugeführtes Frischwasser gespeist, das eine tiefere Temperatur aufweist als der Rücklauf der Kaltwasserzirkulation.

Es können Ventile vorgesehen sein, damit die erste Übertragungsleitung und/oder die zweite Übertragungsleitung wahlweise durch den Wärmeübertrager verlaufen oder nicht (Bypass). Dies erhöht die Flexibilität beim Betreiben des Wasserversorgungssystems.

Bei einer Gruppe von Ausführungsformen umfasst der Wärmeübertrager mindestens eine Speicherkomponente, wobei thermische Energie von der ersten Übertragungsleitung an die mindestens eine Speicherkomponente und von der mindestens einen Speicherkomponente zur zweiten Übertragungsleitung übertragbar ist. Dadurch lässt sich die Aufnahme von thermischer Energie aus der ersten Übertragungsleitung und die Abgabe der thermischen Energie in die zweite Übertragungsleitung zeitlich entkoppeln. Dies ist insofern vorteilhaft als der Rücklauf in der Kaltwasserzirkulation und der Wasserbedarf im Warmwasser-Leitungssystem nicht streng korreliert sind. Entsprechend sind die Speicherkapazität der mindestens einen Speicherkomponente und die Übertragungsleistung des Wärmeübertragers so zu wählen, dass die zu erwartenden Fluktuationen aufgefangen werden können.

Bevorzugt umfasst die Speicherkomponente einen Latentwärmespeicher. Dabei wird thermische Energie in einem Material gespeichert oder aus dem Material entnommen, das bei einer bestimmten Temperatur unter nahezu isothermen Bedingungen einen Phasenwechsel durchläuft. Das Phasenwechselmaterial des Latentwärmespeichers weist dabei besonders bevorzugt eine Schmelztemperatur von 16-19 °C auf.

Latentwärmespeicher bedürfen keiner externer Energie und müssen nicht gesteuert oder geregelt werden. Aufgrund ihrer einfachen und geschlossenen Bauweise haben sie eine hohe Lebensdauer.

Als Phasenwechselmaterial ist kaltwasserseitig insbesondere Methylmyristat geeignet. Es weist eine Schmelztemperatur von ca. 17 °C auf.

Alternativen sind andere Phasenwechselmaterialien (PCM) wie z. B. Caprylsäure, Hexadecan, Heptadecan, Glycerin oder KF-4H₂O(Kaliumfluorid-Tetrahydrat) oder Mischungen.

Die Temperatur im kaltwasserseitigen Speicher beträgt insbesondere 15-20 °C.

Auch warmwasserseitig kann ein Latentwärmespeicher vorhanden sein. Dort ist als Phasenwechselmaterial insbesondere Natriumacetat-Trihydrat (sodium acetate trihydrate, SAT) einsetzbar. Dieses verflüssigt sich bei einer Temperatur von 58 °C. Die Temperatur im warmwasserseitigen Speicher beträgt insbesondere 55-65 °C.

In einer Gruppe von Ausführungsformen wirken die erste Übertragungsleitung und die zweite Übertragungsleitung mit derselben der mindestens einen Speicherkomponente zusammen. Wiederum ergibt sich so ein einfacher, kostengünstiger und kompakter Aufbau.

Alternativ sind mehrere Speicherkomponenten und Mittel zur Übertragung von thermischer Energie zwischen den Speicherkomponenten vorhanden.

Bevorzugt umfasst der mindestens eine Wärmeübertrager eine Wärmepumpe. Damit lässt sich die Menge der übertragbaren thermischen Energie substanziell steigern, es ist ein Einsatz bei breiteren Temperaturbereichen sowohl auf der Kalt- als auch auf der Warmwasserseite möglich und das Kaltwasser kann bei Bedarf aktiv gekühlt werden. Eine Wärmepumpe ist somit insbesondere dann notwendig, wenn das Einhalten der Maximaltemperatur im Gebäudeanschluss für kaltes Trinkwasser nicht ganzzeitig sichergestellt ist.

Die Wärmepumpe wird insbesondere mit geringer Leistung betrieben, dadurch ergibt sich eine hohe Lebensdauer, und die Geräuschentwicklung kann minimiert werden. Für eine typische Steigzone eines mehrstöckigen Wohnhauses reicht beispielsweise eine maximale elektrische Dauerleistung von 150 W, insbesondere von 100 W, aus. Die Wärmepumpe kann im Dauerbetrieb oder in Abhängigkeit des Kaltwasser-Rücklaufs und/oder von Parametern im Warmwasser-Leitungssystem eingesetzt werden. Ein Dauerbetrieb mit geringer Leistung wird durch das Vorhandensein einer oder mehrerer Speicherkomponenten, insbesondere von Latentwärmespeichern, begünstigt, da sich dadurch der Transferbedarf glätten lässt.

Bei gewissen Ausführungsformen der Erfindung wirkt die Wärmepumpe mindestens einseitig mit einer der mindestens einen Speicherkomponente zusammen. So lassen sich die Vorteile einer temporären Speicherung der thermischen Energie, des breiteren Einsatzbereichs und der höheren übertragbaren Energiemenge kombinieren. Die Speicherung kann auf der Kalt- und/oder auf der Warmseite erfolgen.

Bevorzugt ist das entsprechende Element der Wärmepumpe, nämlich der Verdampfer und/oder der Kondensator, vom Phasenwechselmaterial des Latentwärmespeichers umgeben, so dass ein bestmöglicher Übergang von thermischer Energie erreicht wird.

Bei einer weiteren Gruppe von Ausführungsformen wirken die erste Übertragungsleitung über eine erste Speicherkomponente mit einer ersten Seite der Wärmepumpe und eine zweite Seite der Wärmepumpe über eine zweite Speicherkomponente mit der zweiten Übertragungsleitung zusammen.

Bevorzugt umfasst die Wärmetransfereinrichtung ein Gehäuse, wobei der erste Anschluss, der zweite Anschluss, der dritte Anschluss und der vierte Anschluss am Gehäuse ausgebildet und der Wärmeübertrager im Gehäuse angeordnet ist und wobei eine erste Umwälzpumpe für die Kaltwasserzirkulation und/oder eine zweite Umwälzpumpe für eine Warmwasserzirkulation im Gehäuse angeordnet sind. Insbesondere sind sowohl die erste Umwälzpumpe als auch die zweite Umwälzpumpe in demselben Gehäuse angeordnet.

Damit wird eine kompakte Baueinheit geschaffen, die sich einfach in ein Wasserversorgungssystem integrieren lässt. wenn der Wärmeübertrager eine Wärmepumpe umfasst, sind nebst dieser insbesondere auch Elemente der Stromversorgung und eine Steuerung im Gehäuse aufgenommen. Bevorzugt sind am Gehäuse standardisierte Anschlussverbindungen angeordnet, was eine Nachrüstung von bestehenden Systemen vereinfacht. Das Gehäuse ist bevorzugt thermisch gedämmt, um einen Wärmetransfer von bzw. zu der Umgebung zu minimieren, und schallisoliert, um Lärmimmissionen vermeiden.

Die Wärmetransfereinrichtung kann modular ausgebildet sein, so dass die Wärmepumpe bei Bedarf eingebaut oder gar nachgerüstet werden kann. Die Dimensionen der einzelnen Komponenten, namentlich der Wärmeübertrager, der Speicherkomponente, der Umwälzpumpen und der Wärmepumpe sind dem Umfang des Wasserversorgungssystems (bzw. der Steigzone) angepasst, das von der Wärmetransfereinrichtung bedient wird.

Bevorzugt sind der erste Anschluss und der zweite Anschluss mit dem Rücklauf der Kaltwasserzirkulation und/oder dem Vorlauf der Kaltwasserzirkulation, stromabwärts einer Einmündung des Rücklaufs der Kaltwasserzirkulation, verbunden. Dies ermöglicht die Entnahme von thermischer Energie aus dem Rücklauf der Kaltwasserzirkulation und damit eine Abkühlung des aufgrund der Zirkulation erwärmten Kaltwassers.

Die Verbindung mit dem Vorlauf der Kaltwasserzirkulation ermöglicht bei Wärmetransfereinrichtungen mit einer Wärmepumpe eine aktive Kühlung des am Gebäudeanschluss zugeführten Trinkwassers. Dies ist beim Einsatz in warmen Klimazonen von Vorteil, wo das zugeführte Trinkwasser eine relativ hohe Temperatur aufweist.

Das Wasserversorgungssystem bzw. die Wärmetransfereinrichtung können so ausgebildet sein, dass zwischen einer Einbindung in den Vorlauf bzw. in den Rücklauf der Kaltwasserzirkulation umgeschaltet werden kann, indem z. B. eine entsprechende Ventilanordnung und/oder eine in ihrer Förderrichtung umkehrbare Pumpe eingesetzt wird. So kann - z. B. jahreszeitlich - variierenden Rahmenbedingungen, insbesondere in Bezug auf die Temperatur des am Gebäudeanschluss zugeführten Trinkwassers, flexibel Rechnung getragen werden. In anderen Ausführungsformen sind das Wasserversorgungssystem bzw. die Wärmetransfereinrichtung fix für die eine oder andere Anbindung ausgerichtet, wobei grundsätzlich dieselbe Wärmetransfereinrichtung für beide Anwendungszwecke genutzt werden kann und die Anpassung bei der Installation erfolgt.

Warmwasserseitig sind - wie nachfolgend diskutiert - verschiedene Konfigurationen möglich, wobei bei rein passiven Lösungen ohne Wärmepumpe natürlich sicherzustellen ist, dass die Wärmeübertragung von einem Medium höherer Temperatur (Rücklauf der Kaltwasserzirkulation) zu einem Medium niedrigerer Temperatur (insbesondere frisch zugeführtes Trinkwasser vom Gebäudeanschluss, z. B. in der Zuführung zur Warmwasserbereitstellungsvorrichtung) erfolgen muss. Wird eine Wärmepumpe eingesetzt, ergeben sich mehr Möglichkeiten.

Bei einer Gruppe von Ausführungsformen ist der dritte Anschluss mit einer Zuführung für die Warmwasserbereitstellungsvorrichtung verbunden, d. h. bei dem zu erwärmenden Wasser auf der Warmwasserseite handelt es sich insbesondere um Frisch-Kaltwasser.

Bei einer weiteren Gruppe von Ausführungsformen ist der dritte Anschluss mit einem Speicher der Warmwasserbereitstellungsvorrichtung verbunden, d. h. das zu erwärmende Wasser auf der Warmwasserseite wird dem Speicher entnommen. Diese Anordnung hat den Vorteil, dass die übertragene thermische Energie unabhängig vom aktuellen Warmwasserbedarf unmittelbar im Speicher der Warmwasserbereitstellungsvorrichtung gespeichert werden kann.

Bei einer weiteren Gruppe ist der dritte Anschluss mit dem Rücklauf der Warmwasserzirkulation verbunden., d. h. der Rücklauf der Warmwasserzirkulation, der gegenüber dem Vorlauf abgekühlt ist, wird mithilfe der Wärmetransfereinrichtung, erwärmt.

Bei einer vorteilhaften Ausführungsform umfasst das Wasserversorgungssystem ein Umschaltventil, mittels welchem Medium vom dritten Anschluss selektiv dem Wärmeübertrager und/oder direkt der Zuführung oder dem Speicher der Warmwasserbereitstellungsvorrichtung zuführbar ist. Das Umschaltventil ist insbesondere Teil der Wärmetransfereinrichtung. Es ist beispielsweise als temperaturabhängiger Dreiwegemischer oder als motorisch betätigtes Umschaltventil ausgebildet. Das bei entsprechender Ventilstellung im Wärmeübertrager erwärmte Wasser wird bevorzugt direkt in den Vorlauf der Warmwasserzirkulation zurückgeführt. Es ist aber auch z. B. eine Rückführung von der Wärmetransfereinrichtung in den Speicher der Warmwasserbereitstellungsvorrichtung möglich. Das Umschaltventil kann als Regelventil ausgebildet sein, so dass gleichzeitig ein erster regelbarer Anteil des rückgeführten Mediums direkt in den Speicher geführt wird, während ein zweiter Anteil der Wärmetransfereinrichtung zur Erwärmung zugeführt wird. So kann ein Anteil der Wärmeverluste durch die Nacherwärmung mittels Kaltwasserabwärme gedeckt werden. Ist ausreichend Abwärme vorhanden, kann sogar das gesamte Volumen nacherwärmt werden. Damit besteht eine vollständige Unabhängigkeit vom im Zirkulationskreis vorhandenen Volumen, das nacherwärmt werden muss. Das verbleibende, nicht gedeckte Volumen wird vom Hauptwärmeerzeuger der Warmwasserbereitstellungsvorrichtung beheizt.

Wenn der dritte Anschluss mit einer Zuführung für die Warmwasserbereitstellungsvorrichtung verbunden ist, kann der vierte Anschluss insbesondere ebenfalls mit der Zuführung für die Warmwasserbereitstellungsvorrichtung verbunden sein. Es ergibt sich aufgrund des Wärmetransfers somit eine höhere Ausgangstemperatur des Wassers, das der Warmwasserbereitstellungsvorrichtung zugeführt wird. Der sonstige Energiebedarf für die Warmwasserbereitstellung selbst kann somit reduziert werden.

Wenn der dritte Anschluss mit einer Zuführung oder einem Speicher der Warmwasserbereitstellungsvorrichtung verbunden ist, kann der vierte Anschluss insbesondere ebenfalls mit dem Speicher der Warmwasserbereitstellungsvorrichtung verbunden sein. Bei einer Entnahme des zu erwärmenden Wassers aus dem Speicher und einer Rückführung des erwärmten Wassers zurück in den Speicher ist darauf zu achten, dass die Temperaturschichtung im Speicher möglichst nicht beeinträchtigt wird, d. h. die Abführung zum dritten Anschluss und die Zuführung vom vierten Anschluss sind insbesondere auf unterschiedlichen Höhen im Speicher angeordnet. Eine Beeinträchtigung der Schichtung würde mit einem Verlust an Exergie einhergehen. Grundsätzlich ist die Höhe der Abführung bzw. der Zuführung auch dann entsprechend zu wählen, wenn die jeweils andere Leitung nicht direkt mit dem Speicher in Verbindung steht.

Der vierte Anschluss kann auch mit einem Vorlauf der Warmwasserzirkulation verbunden sein. Somit können Wärmeverluste in der Warmwasserzirkulation kompensiert werden. Bei dieser bevorzugten Ausführungsform wird vermieden, dass durch die Zuführung von erwärmtem Wasser in den Speicher die Temperaturschichtung beeinträchtigt wird, was zu einem erheblichen Verlust an Exergie führen kann. Zudem erübrigen sich technische Anpassungen des Speichers. Dies vereinfacht auch eine nachträgliche modulare Umrüstung eines bestehenden Wasserversorgungssystems.

In diesem Fall ist es von Vorteil, wenn die Wärmetransfereinrichtung warmwasserseitig eine Speicherkomponente umfasst, da dies eine Zwischenspeicherung der thermischen Energie bis zu deren Bezug in der Warmwasserzirkulation ermöglicht.

Bei einer bevorzugten Ausführungsform sind der dritte Anschluss mit einem Speicher der Warmwasserbereitstellungsvorrichtung und der vierte Anschluss mit einem Vorlauf der Warmwasserzirkulation verbunden. An einem vorgegebenen Messort im Speicher der Warmwasserbereitstellungsvorrichtung ist ein Temperatursensor zur Erfassung der Speicherwassertemperatur angeordnet, und die Wärmepumpe des Wärmeübertragers wird aktiviert, wenn die erfasste Speicherwassertemperatur einen vorgegebenen ersten Wert unterschreitet und/oder wenn eine Wassertemperatur in der Kaltwasserzirkulation einen vorgegebenen zweiten Wert überschreitet. Der Wärmeeintrag erfolgt somit in einem separaten Leitungssegment in teilweise vorgewärmtes Warmwasser aus dem Speicher; das Leitungssegment mündet dann in den Warmwasservorlauf. Dies ermöglicht eine hydraulische Trennung der Warmwasserzirkulation von der Wärmetransfereinrichtung.

Der Temperatursensor zur Erfassung der Speicherwassertemperatur befindet sich insbesondere in einem oberen Bereich des Speichers, um die Einflüsse des Wassers aus der Warmwasserzirkulation zu erfassen. Die Rückführung aus der Warmwasserzirkulation in den Speicher ist bevorzugt oberhalb der Entnahmestelle in den Nachwärmkreis angeordnet.

Bei einem bevorzugten Regelverfahren wird im Speicher eine erste Solltemperatur festgelegt (z. B. 55 °C) und mit der Wärmetransfereinrichtung wird dann das Medium zusätzlich erwärmt, um eine zweite, höhere Solltemperatur (z. B. 60 °C) zu erreichen. Alternativ wird die Leistung des Hauptwärmeerzeugers der Wärmebereitstellungsvorrichtung in Abhängigkeit der Temperatur und Wassermenge des Rücklaufs der Warmwasserzirkulation geregelt.

Bei einer bevorzugten Ausführungsform umfasst die Wärmetransfereinrichtung einen fünften Anschluss und einen sechsten Anschluss, wobei der fünfte Anschluss zur Bildung einer dritten Übertragungsleitung flüssigkeitsleitend mit dem sechsten Anschluss verbunden ist, wobei thermische Energie von der ersten Übertragungsleitung an die mindestens eine Speicherkomponente und von der mindestens einen Speicherkomponente zur dritten Übertragungsleitung übertragbar ist, und wobei der Wärmeübertrager eine Wärmepumpe umfasst, mit der thermische Energie von der mindestens einen Speicherkomponente an die zweite Übertragungsleitung übertragbar ist. So lässt sich die thermische Energie aus dem Kaltwasser-Rücklauf in allen Betriebszuständen bedarfsgerecht und flexibel übertragen.

Die Erfindung umfasst insbesondere Wasserversorgungssysteme, bei denen die Wärmetransfereinrichtung wie folgt ausgebildet und eingebunden ist:

| Variante | Anbindung Kaltwasserzirkulation | Latentwärmespeicher (LWS) | Wärmepumpe (WP) | Anbindung Warmwasserzirkulation |
|---|---|---|---|---|
| I | Vorlauf KW-LWS | ja | nein | LWS-Speiseleitung Boiler |
| II | Rücklauf KW-WP | nein | ja | WP-Boiler |
| III | Vorlauf KW-LWS | ja | ja | i) LWS-Speiseleitung Boiler |
| | | | | ii) WP-Boiler |
| IV | Vorlauf KW-LWS | ja | ja | WP-Rezirkulation WW |
| V | Rücklauf KW-LWS1 | ja (2x) | ja | LWS2-Rezirkulation-Vorlauf WW |

Die Variante I ohne Wärmepumpe zeichnet sich durch eine niedrige Komplexität aus. Sie benötigt wenig Platz und für den Wärmetransfer keine externe Energie und lässt sich auf einfache Weise in bestehende Wasserversorgungssysteme integrieren. Aufgrund des LWS wird die Bereitstellung der thermischen Energie vom Wärmebedarf entkoppelt. Die Umsetzungs- und Betriebskosten sind niedrig.

Die Variante II mit Wärmepumpe ermöglicht einen flexibleren Betrieb, auch bei hohem Wärmebedarf.

Die Varianten III, IV und V, die sowohl eine Wärmepumpe als auch einen Latentwärmespeicher umfassen, ermöglichen ebenfalls einen flexiblen Betrieb bei unterschiedlichsten Betriebszuständen des Wasserversorgungssystems. Die Wärmepumpe kann aufgrund des glättenden Effekts des Latentwärmespeichers auf die auftretenden Temperaturen besonders effizient und geräuscharm betrieben werden.

Das Wasserversorgungssystem kann mehrere Abschnitte (z. B. Steigzonen) mit jeweils einer Kaltwasserzirkulation und einer Warmwasserzirkulation umfassen, wobei die Warmwasserzirkulationen der mehreren Abschnitte von derselben Warmwasserbereitstellungsvorrichtung versorgt werden. In diesem Fall ist bevorzugt in jedem der Abschnitte jeweils eine Wärmetransfereinrichtung zwischen derjeweiligen Kaltwasserzirkulation und Warmwasserzirkulation angeordnet. Der Wärmetransfer erfolgt somit dezentral pro Steigzone.

Besonders bevorzugt ist die Wärmetransfereinrichtung desjenigen Abschnitts bzw. derjenigen Steigzone mit dem grössten Abstand von der Warmwasserbereitstellungsvorrichtung der Warmwasserbereitstellungsvorrichtung am nächsten angeordnet, d. h. am Anfang der horizontalen Verteilung, während die weiteren Wärmetransfereinrichtungen in der jeweiligen Steigzone angeordnet sind. Dadurch wird sichergestellt, dass sowohl Kalt- als auch Warmwasser im Garagen- bzw. Kellerbereich kalt bzw. warm bleiben, und das bis zur Kaltwasserzuführung bzw. Ausgang der Warmwasserbereitstellungsvorrichtung.

In bevorzugten Ausführungsformen umfasst die Kaltwasserzirkulation eine Etagenzirkulationsleitung, die einen Vorlaufabschnitt, der von einem Abzweigepunkt in einer Hauptleitung der Kaltwasserzirkulation abzweigt und zu mindestens einer Entnahmestelle führt, umfasst, und einen Rücklaufabschnitt, der von der mindestens einen Entnahmestelle zurück zu einem Rückführpunkt in der Hauptleitung führt. Dadurch kann bei fehlendem Wasserbezug auch auf der Etage Frischwasser nachgefördert werden, um sicherzustellen, dass die Temperatur des Kaltwassers einen vorgegebenen Maximalwert nicht übersteigt.

Bei einer ersten Umsetzungsvariante sind die Hauptleitung und die Etagenzirkulationsleitung derart ausgebildet, dass ein erster Druckabfall in der Hauptleitung, zwischen dem Abzweigepunkt und dem Rückführpunkt, grösser ist als ein zweiter Druckabfall in der Etagenzirkulationsleitung zwischen Abzweigepunkt und Rückführpunkt. Damit wird sichergestellt, dass bei zirkulierendem Wasser ein ausreichender Anteil durch die Etagenzirkulationsleitung geführt wird. Die Druckunterschiede lassen sich z. B. durch das Vorstehen von Drosseln zwischen der Entnahmestelle und dem entsprechenden Rückführpunkt erreichen. Die Drossel kann durch ein entsprechendes Element mit einer Verengung und/oder durch einen Leitungsabschnitt mit reduziertem Querschnitt gebildet sein.

Bei einer zweiten Umsetzungsvariante ist in der Hauptleitung zwischen dem Abzweigepunkt und dem Rückführpunkt ein steuerbares Ventil angeordnet, um einen Durchfluss selektiv zu sperren und/oder zu drosseln. Bevorzugt wird der Durchfluss gesperrt (oder reduziert), wenn mindestens eines der folgenden Kriterien erfüllt ist:
a) die Temperatur in der zugeordneten Etagenzirkulationsleitung übersteigt einen vorgegebenen Kaltwassermaximalwert;
b) es ist eine vorgegebene Stagnationszeit seit der letzten Umwälzung bzw. dem letzten Wasserbezug vergangen.

In Bezug auf das Kriterium b) wird bevorzugt ein Timer zur Auslösung einer temporären Sperrung oder Drosselung des steuerbaren Ventils ausgelöst, wenn ein Wasserbezug mit einer vorgegebenen Mindestwassermenge (Spülvolumen der Etagenzirkulation) erfolgt ist oder wenn ein Spülvorgang beendet wird. Nach Ablauf des Timers erfolgt ein Spülvorgang mit einer Wassermenge, die dem Spülvolumen der zugeordneten Etagenzirkulationsleitung, entspricht oder dieses übersteigt.

Entsprechend sind in der Etagenzirkulationsleitung bevorzugt ein Temperatur- und ein Durchflusssensor vorhanden, und eine Regelungseinrichtung für das steuerbare Ventil umfasst einen Zeitschaltkreis.

Bevorzugt umfasst das Wasserversorgungssystem eine Steuerung, die dazu eingerichtet ist, mindestens zwei der folgenden Grössen:
a) eine Wassertemperatur in der Kaltwasserzirkulation,
b) eine Wassertemperatur in der Warmwasserzirkulation,
c) eine Wassertemperatur im Speicher der Warmwasserbereitstellungsvorrichtung,
d) einen Ladestand einer Speicherkomponente,
anhand eines Tagesverbrauchsprofils zu konditionieren. D. h., die Grössen werden in Erwartung von Bezügen eingestellt, um dem Bedarf mit der Abgabe von Kalt- und Warmwasser im entsprechenden Temperaturbereich nachzukommen. Die Einstellung erfolgt durch eine Steuerung mindestens einiger der folgenden Komponenten und Parameter:
i) Umwälzleistung der Wärmepumpe;
ii) Leistung der Heizeinrichtung der Warmwasserbereitstellungsvorrichtung;
iii) Umwälzleistungen der Umwälzpumpen für die Kaltwasser- und Warmwasserzirkulation;
iv) Stellung allfälliger Umschalt- und Regelventile (ggf. auch auf der Stufe der Etagenverteilung).

Das Tagesverbrauchsprofil ist insbesondere selbstlernend anhand von Daten eines Gebäudeautomationssystems und/oder von Temperatur- und Durchflusssensoren aktualisierbar. Die Erstellung kann ebenfalls gänzlich selbstlernend erfolgen, oder es wird von einem Vorgabeprofil ausgegangen, dass dann anhand der Steuer- und/oder Messdaten verfeinert wird.

Aus dem Tagesverbrauchsprofil geht beispielsweise hervor, dass morgens zwischen 6.00 und 7.30 Uhr ein erhöhter Warmwasserbedarf besteht. Entsprechend kann das System vorsehen, dass der Speicher der Warmwasserbereitstellungsvorrichtung auf diesen Zeitpunkt hin mit Warmwasser der Solltemperatur befüllt ist. Gleichzeitig wird Wärme in den Speichern der Wärmetransfereinrichtung vorgehalten, die zum Nacherwärmen des Rücklaufs der Warmwasserzirkulation bzw. von Wasser aus dem Speicher oder in der Zuführung zum Speicher eingesetzt werden kann, wenn der Bezug eingesetzt hat.

Die Steuerung kann in das Gehäuse der Wärmetransfereinrichtung integriert sein, sie kann als eigenständige Baueinheit ausgeführt oder in eine andere Steuerung, z. B. der Gebäudeautomation, integriert sein.

Bevorzugt ist das Wasserversorgungssystem in einem ersten Betriebsmodus betreibbar, in dem eine Übertragung von thermischer Energie von der Kaltwasserzirkulation in das Warmwasser-Leitungssystem (namentlich in den Vorlauf der Warmwasserbereitstellungsvorrichtung) durch die Wärmetransfereinrichtung ausschliesslich mittels eines Latentwärmespeichers erfolgt und in einem zweiten Betriebsmodus, in dem die Übertragung von thermischer Energie von der Kaltwasserzirkulation in das Warmwasser-Leitungssystem durch die Wärmetransfereinrichtung durch die Wärmepumpe unterstützt wird. Der erste Betriebsmodus ist insbesondere bei kälteren Aussentemperaturen (z. B. Herbst-Frühjahr) oder bei geringem Warmwasserbedarf sinnvoll, während der zweite Betriebsmodus bei höheren Aussentemperaturen (z. B. im Sommer und in wärmeren Klimaregionen) und/oder hohem Warmwasserbedarf genutzt wird. Damit lässt sich der Energiebedarf für den Wärmetransfer minimieren.

Der Betrieb der Wärmetransfereinrichtung wird insbesondere anhand von Messwerten von verteilt im Kaltwasser-Leitungssystem angeordneten Temperatursensoren gesteuert. So kann sichergestellt werden, dass die vorgegebene Maximaltemperatur im gesamten Kaltwasser-Leitungssystem eingehalten wird. Es werden insbesondere Stellparameter aus der folgenden Liste eingesetzt:
- Stellung von Ventilen im Wasserversorgungssystem (Stellventile, Schliessventile);
- Aktivierung/Deaktivierung und/oder Drehzahl der Wärmepumpe
- Betriebsparameter der Warmwasserbereitstellungsvorrichtung.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: ein Prinzipschema eines erfindungsgemässen Wasserversorgungssystems;
- Fig. 2: ein Schema einer ersten Ausführungsform eines erfindungsgemässen Wasserversorgungssystems;
- Fig. 3: ein Schema einer zweiten Ausführungsform eines erfindungsgemässen Wasserversorgungssystems;
- Fig. 4: ein Schema einer dritten Ausführungsform eines erfindungsgemässen Wasserversorgungssystems;
- Fig. 5: ein Schema einer vierten Ausführungsform eines erfindungsgemässen Wasserversorgungssystems;
- Fig. 6A: ein Schema einer fünften Ausführungsform eines erfindungsgemässen Wasserversorgungssystems;
- Fig. 6B: ein Schema der fünften Ausführungsform in einer anderen Betriebsart zum Einsatz bei hohen Temperaturen des am Gebäudeanschluss zugeführten Trinkwassers;
- Fig. 6C: ein Schema einer sechsten Ausführungsform eines erfindungsgemässen Wasserversorgungssystems;
- Fig. 6D: ein Schema einer siebten Ausführungsform eines erfindungsgemässen Wasserversorgungssystems;
- Fig. 7: ein Schema eines erfindungsgemässen Wasserversorgungssystems mit mehreren Steigzonen; und
- Fig. 8A, B: Schemata der Kaltwasserzirkulation mit Etagenzirkulation.

Grundsätzlich sind in den Figuren gleiche Teile mit gleichen Bezugszeichen versehen.

### Wege zur Ausführung der Erfindung

Die Figur 1 ist ein Prinzipschema eines erfindungsgemässen Wasserversorgungssystems. Das Wasserversorgungssystem 1 umfasst eine Kaltwasserzuleitung 10, über die dem Gebäude kaltes Trinkwasser zugeführt wird. Die Kaltwasserzuleitung verzweigt sich in ein Kaltwasser-Versorgungssystem und ein Warmwasser-Versorgungssystem. Das Kaltwasser-Versorgungssystem umfasst dabei eine Kaltwasserzirkulation 20, und das Warmwasser-Versorgungssystem umfasst eine Warmwasserzirkulation 30. Beide Zirkulationen umfassen jeweils eine Zuleitung (Steigleitung), aus welcher Etagenanschlüsse 21.1...4 für Kaltwasser bzw. Etagenanschlüsse 31.1...4 für Warmwasser abzweigen. Beide Zirkulationen umfassen zudem eine Rückleitung, welche nicht via Etagenanschlüsse 21.1...4, 31.1...4 genutztes Wasser mithilfe einer Umwälzpumpe 22 für das Kaltwasser bzw. einer Zirkulationspumpe 32 für das Warmwasser in die Zuleitung der jeweiligen Zirkulation rückführen kann. Die Umwälzpumpe 22 bzw. die Zirkulationspumpe 32 weisen eine relativ geringe Leistung, insbesondere eine elektrische Leistung von 1 - 80 W, bevorzugt 2 - 40 W, besonders bevorzugt 5-10 W, auf. Bei derart geringen Leistungen können die Pumpen permanent, ohne Regulierung betrieben werden. Es ist aber auch möglich, den Betrieb der Pumpen anhand von Messgrössen, z. B. Temperaturen, zu regeln.

Das Volumen des Wassers in der Kaltwasserzirkulation (Vor- und Rücklauf) beträgt pro Steigzone typischerweise 5 - 130 l Dabei das das Volumen im Rücklauf in der Regel klein, da in diesem Bereich Rohre mit relativ geringem Querschnitt (z. B. Rohre mit einem Durchmesser von 16 mm) einsetzbar sind. Die thermische Masse im Steigestrang ist üblicherweise höher, wobei die Zirkulation nicht die Feinverteilung auf der Etage umfasst, da in diesem Bereich in der Regel keine Zirkulation vorgesehen ist.

Die Kaltwasserleitungen des Wasserversorgungssystems sind in an sich bekannter Weise durch eine geeignete Dämmung vor Kondenswasserbildung geschützt. Dies verhindert einen Energieverlust, sorgt für eine trockene Anlage und beugt Korrosion vor.

Das Warmwasser-Versorgungssystem umfasst weiter einen Warmwasserspeicher 11 mit einem Heizelement 12 zur Bereitstellung von Warmwasser. Erfindungsgemäss ist nun zwischen der Kaltwasserzirkulation 20 und der Warmwasserzirkulation 30 eine Wärmetransfereinrichtung 40 angeordnet, mittels welcher thermische Energie von der Kaltwasserzirkulation 20 zur Warmwasserzirkulation 30 übertragen werden kann.

Das Kaltwasser wird sich aufgrund der höheren Temperatur der umgebenden Räume im Leitungssystem der Kaltwasserzirkulation 20 erwärmen, z. B. von einer Ausgangstemperatur von 15 °C auf 18 °C. Ähnlicherweise kühlt sich das Warmwasser im Leitungssystem der Warmwasserzirkulation 30 aufgrund der tieferen Temperatur der umgebenden Räume ab, z. B. von 55 °C auf 50 °C.

Der Betrieb und gegebenenfalls die Konfiguration des Wasserversorgungssystems sind von Umgebungsbedingungen und Nutzungsmustern abhängig. So haben zum einen die Zapfprofile in den entsprechenden Steigzonen einen wesentlichen Einfluss auf die Temperaturverläufe in den Kalt- und Warmwasserkreisläufen und bei den Entnahmestellen. Zum anderen sind die Temperaturen des am Gebäudeanschluss zugeführten Trinkwassers, des aufbereiteten Warmwassers und die

Umgebungstemperaturen im Bereich der Leitungen wesentlich. Im Folgenden gehen wir davon aus, dass folgende Temperaturen in °C herrschen:

| Grösse | Einheit | Bereich | Bevorzugt | Besonders bevorzugt |
|---|---|---|---|---|
| Wassertemperatur am Gebäudeeingang (Lieferzustand Wasserwerk) | °C | 1 - 35 | 5 - 25 | 8-16 |
| Kaltwasser-Temperatur in der KW-Zirkulationsleitung vor der Wärmetransfereinrichtung | °C | 5 - 30 | 8 - 25 | 12 - 25 |
| Kaltwasser-Temperatur am Verbrauchspunkt (Zielwert für Komfort, TW-Hygiene, Normeneinhaltung) | °C | 5 - 25 | 12 - 20 | 15 - 18 |
| Durchschnittumgebungstemperatur (Luft) im Rohrleitungsschacht, oft kalt und Warm gleich, muss aber nicht sein. | °C | 10 - 50 | 16 - 35 | 20 - 30 |
| Warmwasser-Temperatur in der WW-Zirkulationsleitung vor der Wärmetransfereinrichtung | °C | 40 - 70 | 45 - 65 | 55 - 60 |
| Warmwasser-Temperatur am Verbrauchspunkt (Zielwert für Komfort, TW-Hygiene, Normeneinhaltung) | °C | 35 - 70 | 45 - 60 | 50 - 55 |

Im Prinzipschema gemäss Figur 1 ist weder spezifiziert, wo in der Kaltwasserzirkulation 20 die Energie entnommen wird noch wie die Übertragung in der Wärmetransfereinrichtung erfolgt noch wo der Warmwasserzirkulation 30 die Energie zugeführt wird. Die nachfolgend, im Zusammenhang mit den Figuren 2-6, dargestellten Ausführungsbeispiele zeigen mögliche Umsetzungen.

Die Figur 2 ist ein Schema einer ersten Ausführungsform eines erfindungsgemässen Wasserversorgungssystems 100. Die Kaltwasserzuleitung 10 wird zunächst über ein Dreiwegeventil 151 entweder über eine erste Übertragungsleitung eines Wärmeübertragers 141 der Wärmetransfereinrichtung 140 oder direkt in die Zuleitung (Steigleitung) der Kaltwasserzirkulation 20 (Bypass) geführt.

Ein weiterer Zweig der Kaltwasserzuleitung 10 wird über ein weiteres Dreiwegeventil 153 entweder über eine zweite Übertragungsleitung des Wärmeübertragers 141 der Wärmetransfereinrichtung oder direkt in die Zuleitung des mit dem Heizelement 112 versehenen Warmwasserspeichers 111 (Bypass) geführt. Der Wärmeübertrager 141 ist in einen Latentwärmespeicher 142 eingebettet, und die erste und die zweite Übertragungsleitung sind so angeordnet, dass eine Übertragung von Wärme zwischen der jeweiligen Übertragungsleitung und dem Latentwärmespeicher 142 möglich ist.

In der Kaltwasserzirkulation 20 mündet der Rücklauf vor dem Dreiwegeventil 151 in die Zuleitung ein, so dass der Wasserstrom, der über das Dreiwegeventil 151 wahlweise direkt oder über den Wärmeübertrager 141 der Zuleitung zugeführt wird, aus Mischwasser von der Kaltwasserzuleitung 10 und dem Rücklauf der Kaltwasserzirkulation 20 gebildet ist. Die Menge des in der Kaltwasserzirkulation 20 umgewälzten Wassers kann durch entsprechende Steuerung der Umwälzpumpe 122 beeinflusst werden.

In der Warmwasserversorgung wird - je nach Stellung des Dreiwegeventils 153 - das Frischwasser direkt dem Warmwasserspeicher 111 zugeführt oder via den Wärmeübertrager 141. Im Speicher 111 wird es (weiter) erwärmt und dann der Warmwasserzirkulation 30 zugeführt. Die Menge des in der Warmwasserzirkulation 30 umgewälzten Wassers kann durch entsprechende Steuerung der Umwälzpumpe 132 beeinflusst werden.

Der Latentwärmespeicher 142 umfasst Methylmyristat mit einer Schmelztemperatur von 17 °C als Phasenwechselmaterial. Wenn das mit dem Frischwasser gemischte rezirkulierte Wasser wärmer als 17 °C ist, wird dies mittels eines Temperatursensors 161 festgestellt und das Dreiwegeventil 151 so gestellt, dass das gemischte rezirkulierte Wasser in den Wärmeübertrager 141 umgeleitet wird. Dort wird das Phasenwechselmaterial geschmolzen und speichert so thermische Energie. Dies führt zu einer Abkühlung der Kaltwasserleitung. Insbesondere wird sichergestellt, dass die Temperatur des Kaltwassers tiefer ist als 20 °C, so dass die Vermehrung von pathogenen Mikroorganismen wie z. B. Legionella spp. verhindert wird. Hat das Mischwasser beim ersten Ventil 151 eine Temperatur von unter 17 °C wird es direkt der Zuleitung der Kaltwasserzirkulation 20 zugeführt, so dass eine Erwärmung des Kaltwassers im Wärmeübertrager 141 verhindert wird.

Auf der Warmwasserseite kann nun bei einer Temperatur des zugeführten Wassers von unter 17 °C, wiederum in Abhängigkeit von Messungen eines Temperatursensors 162 das Dreiwegeventil 153 so gestellt werden, dass das Wasser ebenfalls durch den Wärmeübertrager 141 geleitet wird. Das Phasenwechselmaterial gefriert, und es wird thermische Energie freigesetzt, die das Wasser für die Zuleitung zum Warmwasserspeicher 111 erwärmt. Es ergibt sich dadurch ein reduzierter Heizbedarf über das Heizelement 112. Sollte das zugeführte Wasser im Bereich des Temperatursensors 161 temporär eine Temperatur von über 17 °C haben, kann es über den Bypass direkt der Zuleitung für den Warmwasserspeicher 111 zugeführt werden, ohne dass die Gefahr besteht, dass es abgekühlt wird.

Die Figur 3 ist ein Schema einer zweiten Ausführungsform eines erfindungsgemässen Wasserversorgungssystems 200. Die Wärmetransfereinrichtung 240 umfasst hier anstelle des Latentwärmespeichers eine Wärmepumpe 243, die in an sich bekannter Weise einen Kühlmittelkreislauf umfasst, wobei das Kühlmittel unter Wärmebezug in einem Verdampfer 241a verdampft und in einem Kondensator 241b unter Wärmeabgabe kondensiert wird. Die elektrische Leistung der Wärmepumpe beträgt insbesondere 20 - 500 W, bevorzugt 50 - 250 W, besonders bevorzugt 80 - 150 W.

Bei der Ausführungsform gemäss Figur 3 wird das über die Kaltwasserzuleitung 10 zugeführte Frischwasser direkt der Kaltwasserzirkulation 20 bzw. über den Warmwasserspeicher 211 der Warmwasserzirkulation 30 zugeführt. Es wird dabei davon ausgegangen, dass die Temperatur des am Gebäudeeingang zugeführten Trinkwassers in einem vorgegebenen Sollbereich und beispielsweise nicht wärmer als 20 °C ist. Der Rücklauf der Kaltwasserzirkulation 20 wird einem Verdampfer 241a einer Wärmepumpe 243 in der Wärmetransfereinrichtung 240 zugeführt. Diese ist zusammen mit der Umwälzpumpe 222 und einer Förderpumpe 246 für den warmwasserseitigen Übertrager der Kaltwasserzirkulation 20 in einem Gehäuse angeordnet. Im Verdampfer 241a wird das rezirkulierte Kaltwasser abgekühlt. Über den Kondensator 241b der Wärmepumpe 243 kann Wasser, das dem Warmwasserspeicher 211 entnommen wurde, erwärmt und dem Warmwasserspeicher 211 wieder zugeführt werden. In diesem wird mithilfe eines Heizelements 212 das Warmwasser ansonsten aufbereitet. Das in der Wärmetransfereinrichtung 240 abgekühlte rezirkulierte Kaltwasser kann über ein Dreiwegeventil 255 wahlweise wieder der Kaltwasserzirkulation 20 oder der Zuleitung zum Warmwasserspeicher 211 zugeführt werden. Die Steuerung des Dreiwegeventils 255 erfolgt (untere anderem) anhand von Messwerten eines Temperatursensors 263 und gegebenenfalls von weiteren Temperatursensoren, die an wichtigen Punkten entlang der Kaltwasserleitung angebracht sind. Liegt die Temperatur über 20°C, wird das Wasser zum Warmwasserspeicher 211 geleitet, ansonsten zurück in die Kaltwasserzuführung.

Das mittels der Umwälzpumpe 232 geförderte Wasser im Rücklauf der Warmwasserzirkulation 30 wird ebenfalls dem Warmwasserspeicher 211 zugeführt. Dabei wird darauf geachtet, dass die Entnahme und Zugabe von Flüssigkeiten aus bzw. in den Warmwasserspeicher 211 auf unterschiedlichen Höhen erfolgt, so dass die Temperaturschichtung des gespeicherten Wassers so wenig wie möglich gestört wird und die Exergieverluste minimiert werden.

Die Steuerung der Wärmetransfereinrichtung 240 erfolgt hier mittels Drehzahlregelung der Wärmepumpe 243. Auch diese Regelung kann u. a. gestützt auf die Messwerte des Temperatursensors 263 erfolgen.

Die Figur 4 ist ein Schema einer dritten Ausführungsform eines erfindungsgemässen Wasserversorgungssystems 300. Frischwasser aus der Kaltwasserzuleitung 10 wird hier einerseits in die Kaltwasserzirkulation 20 geführt und andererseits entweder direkt zum Warmwasserspeicher 311 oder durch einen Latentwärmespeicher 342 einer Wärmetransfereinrichtung 340, wobei mithilfe eines Dreiwegeventils 356 der Durchgang durch den Latentwärmespeicher 342 eingeschlauft oder umgangen werden kann (Bypass). Ebenfalls durch den Latentwärmespeicher 342 wird der Vorlauf der Kaltwasserzirkulation 20 geführt, nach der Einmündung des Rücklaufs der Kaltwasserzirkulation 20, im Anschluss an die Umwälzpumpe 322. Auch hier kann mittels eines Dreiwegeventils 351 ein Bypass geschaffen werden, so dass das Kaltwasser nicht durch den Latentwärmespeicher 342 geleitet wird.

Die Wärmetransfereinrichtung 340 umfasst weiter eine Wärmepumpe 343, deren Verdampfer 341a im Latentwärmespeicher 342 angeordnet ist, so dass thermische Energie dem Latentwärmespeicher 342 entnommen werden kann. Mithilfe des Kondensators 341b der Wärmepumpe 343 kann aus dem Warmwasserspeicher 311 entnommenes und mittels einer ebenfalls in der Wärmetransfereinrichtung 340 angeordneten Förderpumpe 346 gefördertes Wasser zusätzlich erhitzt werden. Wiederum ist die Warmwasserzirkulation 30 unabhängig von der Wärmetransfereinrichtung 340: Das mittels der Umwälzpumpe 332 umgewälzte Warmwasser wird in den Warmwasserspeicher 311 zurückgeführt.

Die Anordnung ermöglicht den flexiblen Einsatz des Latentwärmespeichers 342 und der Wärmepumpe 343: Wenn die mittels eines Temperatursensors 361 erfasste Temperatur des Mischwassers (Rücklauf Kaltwasserzirkulation/Frischwasser) 17 °C übersteigt, wird es zur Aufladung des Latentwärmespeichers 342 verwendet, wobei das Mischwasser abgekühlt wird. Liegt diese Temperatur unter 17 °C, fliesst es direkt durch den Bypass und nicht durch den Latentwärmespeicher 342. Bei Warmwasserbedarf und einer Frischwassertemperatur von unter 17 °C wird hingegen das Speisewasser für die Warmwasserbereitung zunächst durch den Latentwärmespeicher 342 geleitet, so dass es erwärmt werden kann, was den Energiebedarf für das Heizelement 312 im Warmwasserspeicher 311 reduziert. Mithilfe der Wärmepumpe kann bei hohen Frischwassertemperaturen Wärme aus dem Latentwärmespeicher 342 abgeführt (und warmwasserseitig genutzt) werden, so dass auch in diesem Fall eine Abkühlung des Kaltwassers ermöglicht ist.

Die Figur 5 ist ein Schema einer vierten Ausführungsform eines erfindungsgemässen Wasserversorgungssystems 400. Wie bei der dritten Ausführungsform wird Mischwasser, gebildet aus Frischwasser der Kaltwasserzuleitung 10 und mittels Umwälzpumpe 422 rezirkultiertem Kaltwasser aus der Kaltwasserzirkulation 20 wahlweise einem Latentwärmespeicher 442 einer Wärmetransfereinrichtung 440 zugeführt. Auch hier kann mittels eines Dreiwegeventils 451 ein Bypass geschaffen werden, so dass das Kaltwasser nicht durch den Latentwärmespeicher 442 geleitet wird.

Im Unterschied zur dritten Ausführungsform wird das Frischwasser aber ansonsten direkt dem Warmwasserspeicher 411 mit Heizelement 412 zugeführt.

Die Wärmetransfereinrichtung 440 umfasst weiter eine Wärmepumpe 443, deren Verdampfer 441a im Latentwärmespeicher 442 angeordnet ist, so dass thermische Energie dem Latentwärmespeicher 442 entnommen werden kann. Mithilfe des Kondensators 441b der Wärmepumpe 443 kann nun der Rücklauf der Warmwasserzirkulation 30 erwärmt werden, um Wärmeverluste in der Leitung auszugleichen. Die Umwälzpumpe 432 der Warmwasserzirkulation 30 ist unmittelbar in der Wärmetransfereinrichtung 440 angeordnet, in einem gemeinsamen Gehäuse mit dem Latentwärmespeicher 442 und der Wärmepumpe 443. Das in der Wärmetransfereinrichtung 440 erwärmte rezirkulierte Wasser wird dem Warmwasserspeicher 411 zugeführt.

Wenn die durch einen Temperatursensor 461 erfasste Temperatur des Mischwassers (Rücklauf Kaltwasserzirkulation/Frischwasser) 17 °C übersteigt, wird es zur Aufladung des Latentwärmespeichers 442 verwendet, wobei das Mischwasser abgekühlt wird. Liegt diese Temperatur unter 17 °C, fliesst es direkt durch den Bypass und nicht durch den Latentwärmespeicher 442.

Wenn der Latentwärmespeicher 442 geladen ist und Warmwasser des Rücklaufs der Warmwasserzirkulation 30 durch die Wärmepumpe 443 fliesst, entlädt der Verdampfer 441a den Latentwärmespeicher und das rezirkulierte Warmwasser wird mithilfe des Kondensators 441b erwärmt.

Die Figur 6A ist ein Schema einer fünften Ausführungsform eines erfindungsgemässen Wasserversorgungssystems 500. Dieses umfasst eine Wärmetransfereinrichtung 540, in die sowohl eine Wärmepumpe 543 als auch zwei Latentwärmespeicher 542, 544 und die Umwälzpumpe 522 für die Kaltwasserzirkulation 20 und die Umwälzpumpe 532 für die Warmwasserzirkulation 30 in ein gemeinsames Gehäuse integriert sind. Über Anschlüsse 545.1...4 lässt sich die Wärmetransfereinrichtung 540 mit Leitungen der Kaltwasserzirkulation 20 und der Warmwasserzirkulation 30 verbinden. Die Wärmetransfereinrichtung 540 bildet somit eine anschlussfertige Einheit.

Kaltwasserseitig wird ein erster Anschluss 545.1 mit dem Rücklauf der Kaltwasserzirkulation 20 verbunden. Der Anschluss 545.1 ist innerhalb der Wärmetransfereinrichtung 540 mit einer Leitung verbunden, die durch den ersten Latentwärmespeicher 542 und weiter durch die Umwälzpumpe 522 zum zweiten Anschluss 545.2 verläuft. An diesen ist eine Leitung angeschlossen, die das rezirkulierte Wasser in die Kaltwasserzuführung zurückführt, wo es zunächst mit Frischwasser aus der Kaltwasserzuführung 10 gemischt wird.

Warmwasserseitig wird ein dritter Anschluss 545.3 mit dem Rücklauf der Warmwasserzirkulation 30 verbunden. Der Anschluss 545.3 ist innerhalb der Wärmetransfereinrichtung 540 mit einer Leitung verbunden, die durch den zweiten Latentwärmespeicher 544 und weiter durch die Umwälzpumpe 532 zum vierten Anschluss 545.4 verläuft. An diesen ist eine Leitung angeschlossen, die das rezirkulierte Wasser in die Warmwasserzuführung zurückführt. Diese wird ansonsten von einer Warmwasserbereitstellungsvorrichtung mit einem Warmwasserspeicher 511 und einem Heizelement 512 versorgt. Die Rückführung vom vierten Anschluss 545.4 erfolgt stromabwärts des Warmwasserspeichers 511.

Im ersten, kaltwasserseitigen Latentwärmespeicher 542 ist der Verdampfer 541a der Wärmepumpe 540 angeordnet, während im zweiten, warmwasserseitigen Latentwärmespeicher 544 der Kondensator 541b der Wärmepumpe 540 angeordnet ist.

Durch Regelung der Wärmepumpe 543 lässt sich die Wärmetransfereinrichtung 540 so betreiben, dass gleichzeitig das Kaltwasser unterhalb einer Soll-Maximaltemperatur gehalten und der erlittene Temperaturverlust im rezirkulierten Warmwasser ausgeglichen werden kann. Die Latentwärmespeicher 542, 544 tragen der Tatsache Rechnung, dass der kaltwasserseitige Kühlbedarf und der warmwasserseitige Wärmebedarf in der Regel zeitlich versetzt auftreten.

Die Umwälzpumpen 522, 532 werden ebenfalls anhand von Temperaturmessungen geregelt, die direkt in der Wärmetransfereinrichtung 540 und/oder mittels externer Temperatursensoren vorgenommen werden. Anstelle der Regelung der Umwälzpumpen kann ein regelbares Zirkulationsregelventil vorgesehen sein. Dieses sperrt bzw. öffnet in Abhängigkeit der Wassertemperatur im Rücklauf der entsprechenden Zirkulation. Entsprechende Zirkulationsventile werden anhand einer Temperaturmessung elektronisch gesteuert oder thermostatisch mittels eines Dehnelements.

Die Figur 6B zeigt die fünfte Ausführungsform des erfindungsgemässen Wasserversorgungssystems 500 in einer anderen Betriebsart zum Einsatz bei hohen Temperaturen des am Gebäudeanschluss zugeführten Trinkwassers, wie sie insbesondere in wärmeren Klimazonen vorkommen. In diesem Fall wird das zugeführte Trinkwasser zusammen mit dem Wasser aus dem Rücklauf der Kaltwasserzirkulation 20 über den Anschluss 545.2 der Wärmetransfereinrichtung 540 zugeführt. Die Umwälzpumpe 522' fördert das Trinkwasser dann durch den ersten Latentwärmespeicher 542, wo ihm Wärme entnommen wird. Das abgekühlte Trinkwasser gelangt dann in den Vorlauf der Kaltwasserzirkulation 20. So kann sichergestellt werden, dass an den Entnahmestellen im Gebäude ausreichend kaltes Wasser bereitgestellt wird.

Die Betriebsarten gemäss den Figuren 6A und 6B lassen sich grundsätzlich mit derselben Vorrichtung umsetzen, wobei entweder die Förderrichtung der Umwälzpumpe 522, 522' umkehrbar oder eine Ventilanordnung vorgesehen ist, mit der die Anschlüsse 545.1, 545.2 in unterschiedlicher Richtung mit der Umwälzpumpe 522, 522' verbindbar sind.

Die Figur 6C ist ein Schema einer sechsten Ausführungsform eines erfindungsgemässen Wasserversorgungssystems. Die sechste Ausführungsform entspricht in vielerlei Hinsicht, namentlich was die Kaltwasserzirkulation 20 und die Wärmetransfereinrichtung 540 anbelangt, der fünften Ausführungsform wie in der Figur 6A dargestellt und oben beschrieben. Auf eine Wiederholung der Beschreibung dieser Komponenten wird somit verzichtet.

Unterschiedlich ist die Anbindung der Wärmetransfereinrichtung 540 an die Warmwasserzirkulation 30 und den Warmwasserspeicher 511. Ähnlich wie bei der zweiten und dritten Ausführungsform wird dem Warmwasserspeicher 511 an einer Entnahmestelle Wasser entnommen, der Wärmetransfereinrichtung über den dritten Anschluss 545.3 zugeführt und über den Kondensator 541b der Wärmepumpe 543 erwärmt. Das erwärmte Wasser wird - ähnlich wie bei der fünften Ausführungsform in den Vorlauf der Warmwasserzirkulation 30 geführt. Die Rückführung des Wassers aus dem Rücklauf der Warmwasserzirkulation 30 erfolgt in den Warmwasserspeicher 511, an einer Abgabestelle, die höher liegt als die Entnahmestelle für das aufzuwärmende Wasser.

In einem oberen Bereich des Warmwasserspeicher 511 ist ein Temperatursensor zur Erfassung der Speicherwasser¬temperatur angeordnet. Für das Wasser im Warmwasserspeicher 511 ist eine erste Solltemperatur festgelegt (z. B. 55 °C) und mit der Wärmetransfereinrichtung 540 wird dann das Wasser zusätzlich erwärmt, um eine zweite, höhere Solltemperatur (z. B. 60 °C) für den Vorlauf der Warmwasserzirkulation 30 zu erreichen.

Bei der sechsten Ausführungsform erfolgt der Wärmeeintrag in einem separaten Leitungssegment in teilweise vorgewärmtes Warmwasser aus dem Warmwasserspeicher 511; das Leitungssegment mündet dann in den Vorlauf der Warmwasserzirkulation 30. Dies ermöglicht eine hydraulische Trennung der Warmwasserzirkulation 30 von der Wärmetransfereinrichtung 540.

Die Figur 6D ist ein Schema einer siebten Ausführungsform eines erfindungsgemässen Wasserversorgungssystems. Wiederum entspricht die siebte Ausführungsform in vielerlei Hinsicht, namentlich was die Kaltwasserzirkulation 20 und die Wärmetransfereinrichtung 540 anbelangt, der fünften Ausführungsform wie in der Figur 6A dargestellt und oben beschrieben. Auf eine Wiederholung der Beschreibung dieser Komponenten wird somit verzichtet.

Unterschiedlich ist die Anbindung der Wärmetransfereinrichtung 540 an die Warmwasserzirkulation 30 und den Warmwasserspeicher 511. Wasser im Rücklauf der Warmwasserzirkulation 30 wird über den dritten Anschluss 545.3 und die entsprechende Umwälzpumpe 532 zu einem regelbaren Dreiwegeventil 546 geführt, das im Rahmen des Ausführungsbeispiels als motorisch betätigtes Regelventil ausgebildet ist. Mit diesem können die Volumenströme aus dem Rücklauf einerseits über den Kondensator 541b der Wärmetransfereinrichtung 540 über den vierten Anschluss 545.4 in den Vorlauf der Warmwasserzirkulation 30 und andererseits über einen fünften Anschluss 545.5 zu einer Zufuhrstelle im Warmwasserspeicher 511 geregelt werden.

Mittels des Dreiwegeventils 546 lässt sich Wasser vom dritten Anschluss selektiv der Wärmetransfereinrichtung 540 und/oder direkt dem Warmwasserspeicher 511 zuführen. Das bei entsprechender Ventilstellung im Kondensator 541b erwärmte Wasser wird direkt in den Vorlauf der Warmwasserzirkulation 30 zurückgeführt. So kann ein Anteil der Wärmeverluste durch die Nacherwärmung mittels Kaltwasserabwärme gedeckt werden. Ist ausreichend Abwärme vorhanden, kann sogar das gesamte Volumen nacherwärmt werden. Damit besteht eine vollständige Unabhängigkeit vom in der Warmwasserzirkulation 30 vorhandenen Volumen, das nacherwärmt werden muss. Das verbleibende, nicht gedeckte Volumen wird vom Heizelement 512 der Warmwasser¬bereit¬stellungs-vorrichtung beheizt.

Die Figur 7 ist ein Schema eines erfindungsgemässen Wasserversorgungssystems mit mehreren Steigzonen. Diese können in demselben Gebäude oder in mehreren Gebäuden angeordnet sein. Jede Steigzone umfasst eine Kaltwasserzirkulation 20.1, 20.2, 20.3, 20.4 und eine Warmwasserzirkulation 30.1, 30.2, 30.3, 30.4. Die Kaltwasserzirkulationen 20.1...4 werden von einer Kaltwasserzuführung 10 direkt versorgt, die Warmwasserzirkulationen 30.1...4 aus einem zentralen Warmwasserspeicher 610.

In den drei Steigzonen, die der Wasserzuführung (und der Warmwasserbereitung) am nächsten liegen, ist jeweils am unteren Ende der Steigzone eine Wärmetransfereinrichtung 640.1, 640.2, 640.3 angeordnet, die mit der jeweiligen Kaltwasserzirkulation 20.1...3 und der jeweiligen Warmwasserzirkulation 30.1...3 zusammenwirkt. Jede der Wärmetransfereinrichtungen 640.1..3 stellt sicher, dass in der entsprechenden Steigzone die Anforderungen an die Kalt- und Warmwassertemperatur erfüllt sind. Zudem wird ein unnötiger Energieverbrauch durch eine individuelle Regelung der Zirkulationen jeder Steigzone vermieden. Dazu können verschiedene Massnahmen getroffen werden:
a) autonomer Betrieb der einzelnen Stränge mit strangbezogenen Zirkulationspumpen kleiner Leistung (beispielsweise 30 W oder weniger, insbesondere 20 W oder weniger);
b) Einsatz von Zirkulationsregelventilen (elektronisch oder thermostatisch gesteuert) zur temperaturabhängigen Drosselung der Zirkulation bzw. zum Verhindern einer unnötigen Wasserzirkulation im jeweiligen Strang, so lange die vorgegebenen Temperaturen eingehalten sind;
c) Kombination von a) und b).

Die strangbezogenen Zirkulationspumpen gemäss Massnahme a) lassen sich insbesondere anhand von Temperaturmessungen im Bereich der Zirkulationspumpe und/oder an weiteren Stellen der entsprechenden Zirkulation (und optional ausserhalb der Zirkulation) bedarfsgerecht steuern.

Die Massnahme b) dürfte sich im Rahmen des erfindungsgemässen Wasserversorgungssystems in der Regel erübrigen, es können also zusätzliche Zirkulationsregelventile entfallen, wodurch sich eine geringere Komplexität und geringere Kosten ergeben. Insbesondere bei der Nachrüstung bestehender Wasserversorgungssysteme mit vorhandenen Zirkulationsregelventilen können diese aber weiter genutzt werden, entweder zusammen mit strangübergeordneten Zirkulationspumpen oder in Kombination mit der Massnahme a).

Die genannten Lösungen lassen sich sowohl in der Kaltwasserzirkulation als auch in der Warmwasserzirkulation einsetzen.

Die Rückläufe der Kaltwasserzirkulationen 20.1...3 und der Warmwasserzirkulationen 30.1...3 münden in gemeinsame Rücklaufleitungen, die letztlich wieder zum Ausgangspunkt zurückgeführt werden. Eine vierte Wärmetransfereinrichtung 640.4 ist im Bereich der Wasserzuführung und Warmwasserbereitung zugeordnet. Sie wirkt mit den Rückläufen der Kalt- und Warmwasserzirkulationen 20.1...4, 30.1...4 im Bereich des Ausgangspunkts, also bei der Wasserzuführung/Warmwasserbereitung, zusammen.

Die Figuren 8A, 8B sind Schemata der Kaltwasserzirkulation mit Etagenzirkulation. Die Figur 8A zeigt eine erste Ausführungsform. Die Kaltwasserzirkulation 20 umfasst beispielhaft zwei Etagenzirkulationsleitungen 23.1, 23.2. Diese zweigen jeweils an einer Abzweigstelle vom Hauptast der Kaltwasserzirkulation 20 ab, werden zu den Entnahmestellen geführt und über eine Rückführstelle zurück in den Hauptast. Die Leitungen sind nun so ausgeführt, dass ein Druckverlust Δp₁₂ Δp₂₂ entlang der jeweiligen Etagenzirkulationsleitung 23.1, 23.2 dem Druckverlust Δp₁₁, Δp₂₁ im Hauptast, zwischen der jeweiligen Entnahmestelle und Rückführstelle entspricht. So wird sichergestellt, dass auch ohne Wasserbezug eine Zirkulation in der Etagenzirkulationsleitung 23.1, 23.2 stattfindet.

Die Figur 8B zeigt eine zweite Ausführungsform. Ähnlich wie bei der ersten Ausführungsform umfasst die Kaltwasserzirkulation beispielhaft zwei Etagenzirkulationsleitungen 23.1, 23.2. Diese zweigen jeweils an einer Abzweigstelle vom Hauptast der Kaltwasserzirkulation 20 ab, werden zu den Entnahmestellen geführt und über eine Rückführstelle zurück in den Hauptast. Zwischen jeder Entnahmestelle und der entsprechenden Rückführstelle ist nun ein regelbares Drosselventil 24.1, 24.2 angeordnet. Dies wird von einer zugeordneten Regeleinheit 25.1, 25.2 gesteuert. Jede Regeleinheit erhält Messwerte eines Temperatursensors 26.1, 26.2 und eines Durchflusssensors 27.1, 27.2, jeweils in der zugeordneten Etagenzirkulationsleitung 23.1, 23.2 angeordnet. In Abhängigkeit dieser Messwerte wird das Drosselventil 24.1, 24.2 gesteuert.

Das erfindungsgemässe Wasserversorgungssystem umfasst weiter mehrere Temperatursensoren zur Erfassung der Medientemperaturen an unterschiedlichen Orten der Kalt- und Warmwasserverteilung. Die Temperatursensoren können über ein IoT-Netzwerk mit der Steuerung der Wärmetransfereinrichtung und/oder einem übergeordneten Server verbunden sein. Dies ermöglicht zum einen eine feinmaschige Erfassung der Wassertemperaturen und damit einen Nachweis, dass die Sollbereiche überall eingehalten werden. Zum anderen ermöglichen die Messwerte eine optimale Steuerung der steuerbaren Systemkomponenten, namentlich der Umwälzpumpen, der Ventile und der Wärmepumpe. Bevorzugt sind Temperatursensoren direkt in die Wärmetransfereinrichtung integriert, so dass die benötigte Sensorik ganz oder weitgehend zur Verfügung steht, wenn nur die Wärmetransfereinrichtung in das Wasserversorgungssystem eingebaut wird.

Die Erfindung ist nicht auf die dargestellten Ausführungsbeispiele beschränkt. Beispielsweise lassen sich Elemente verschiedener Ausführungsbeispiele kombinieren - namentlich kann die Kaltwasserseite gemäss einem ersten Beispiel und die Warmwasserseite gemäss einem anderen Beispiel ausgeführt sein.

Auf der Kaltwasserseite kann direkt der Rücklauf aus der Kaltwasserzirkulation abgekühlt werden statt das Mischwasser aus Rücklauf und Frischwasser. Dadurch ergibt sich eine niedrigere Kaltwassertemperatur, wobei aber insbesondere die Vorteile des Latentwärmespeichers nur teilweise genutzt werden.

Auf der Warmwasserseite lassen sich auch die Ausführungsformen gemäss den Figuren 3-5 zur Kompensation des Wärmeverlusts in der Warmwasserzirkulation nutzen, mit dem Vorteil, dass ein Eingriff in den Warmwasserspeicher unterbleibt und entsprechende Exergieverluste vermieden werden können.

Weiter lassen sich auch andere Ausführungsformen als diejenige gemäss Figur 6A in einer Betriebsart gemäss Figur 6B zur vorgängigen Abkühlung des Trinkwassers vor der Einleitung in die Kaltwasserzirkulation einsetzen.

In Ausführungsformen, bei denen der Wärmeübertrag aus der Kaltwasserzirkulation in die Warmwasserzirkulation erfolgt, kann zusätzlich eine Wärmerückführung in den Warmwasserspeicher vorgesehen sein. Diese umfasst eine entsprechende hydraulische Anbindung und eine Regelung mit einer Sensorik, einer Steuerung und Aktoren. Wenn die Rückführung der abgeführten Energie zur Aufrechterhaltung der Temperatur in der Kaltwasserzirkulation in die Warmwasserzirkulation dazu führt, dass der Temperaturzielbereich in der Warmwasserzirkulation überschritten wird, kann mithilfe einer solchen Wärmerückführung die überschüssige Wärme selektiv in den Warmwasserspeicher rückgeführt werden. Ist keine solche Wärmerückführung vorgesehen, kann die Kühlung der Kaltwasserzirkulation temporär reduziert werden. Das kann dazu führen, dass der Temperaturzielbereich in der Kaltwasserzirkulation temporär überschritten wird, wobei mit einer entsprechenden Steuerung der bestmögliche Kompromiss zwischen zu hoher Kaltwassertemperatur und zu hoher Warmwassertemperatur eingestellt werden kann.

Zusammenfassend ist festzustellen, dass die Erfindung eine Wärmetransfereinrichtung und ein Wasserversorgungssystem schafft, welche die Trinkwasserhygiene gewährleisten, energieeffizient und flexibel einsetzbar sind.

## Patentansprüche

1. Wärmetransfereinrichtung, umfassend
a) einen ersten Anschluss für eine Leitung einer Kaltwasserzirkulation;
b) einen zweiten Anschluss für eine Leitung der Kaltwasserzirkulation;
c) einen dritten Anschluss für eine Leitung eines Warmwasser-Leitungssystems;
d) einen vierten Anschluss für eine Leitung des Warmwasser-Leitungssystems;
e) mindestens einen Wärmeübertrager,
wobei der erste Anschluss zur Bildung einer ersten Übertragungsleitung flüssigkeitsleitend mit dem zweiten Anschluss verbunden ist,
wobei der dritte Anschluss zur Bildung einer zweiten Übertragungsleitung flüssigkeitsleitend mit dem vierten Anschluss verbunden ist,
wobei die erste Übertragungsleitung und die zweite Übertragungsleitung so mit dem mindestens einen Wärmeübertrager zusammenwirken, dass thermische Energie mithilfe des mindestens einen Wärmeübertragers von der ersten Übertragungsleitung zur zweiten Übertragungsleitung übertragbar ist.

2. Wärmetransfereinrichtung nach Anspruch 1, **dadurch gekennzeichnet, dass** die erste Übertragungsleitung und die zweite Übertragungsleitung in demselben Wärmeübertrager zur Übertragung der thermischen Energie zusammenwirken.

3. Wärmetransfereinrichtung nach Anspruch 1 oder 2, **dadurch gekennzeichnet, dass** der Wärmeübertrager mindestens eine Speicherkomponente, insbesondere einen Latentwärmespeicher, umfasst, wobei thermische Energie von der ersten Übertragungsleitung an die mindestens eine Speicherkomponente und von der mindestens einen Speicherkomponente zur zweiten Übertragungsleitung übertragbar ist.

4. Wärmetransfereinrichtung nach Anspruch 3, **dadurch gekennzeichnet, dass** die Speicherkomponente einen Latentwärmespeicher umfasst, wobei Phasenwechselmaterial des Latentwärmespeichers bevorzugt eine Schmelztemperatur von 16-19 °C aufweist, wobei das Phasenwechselmaterial insbesondere Methylmyristat ist.

5. Wärmetransfereinrichtung nach Anspruch 3 oder 4, **dadurch gekennzeichnet, dass** die erste Übertragungsleitung und die zweite Übertragungsleitung mit derselben der mindestens einen Speicherkomponente zusammenwirken.

6. Wärmetransfereinrichtung nach einem der Ansprüche 1 bis 5, **dadurch gekennzeichnet, dass** der mindestens eine Wärmeübertrager eine Wärmepumpe umfasst.

7. Wärmetransfereinrichtung nach Anspruch 6, **dadurch gekennzeichnet, dass** die Wärmepumpe mindestens einseitig mit einer der mindestens einen Speicherkomponente zusammenwirkt.

8. Wärmetransfereinrichtung nach Anspruch 7, **dadurch gekennzeichnet, dass** die erste Übertragungsleitung über eine erste Speicherkomponente mit einer ersten Seite der Wärmepumpe und eine zweite Seite der Wärmepumpe über eine zweite Speicherkomponente mit der zweiten Übertragungsleitung zusammenwirken.

9. Wärmetransfereinrichtung nach einem der Ansprüche 1 bis 8, **gekennzeichnet durch** ein Gehäuse, wobei der erste Anschluss, der zweite Anschluss, der dritte Anschluss und der vierte Anschluss am Gehäuse ausgebildet und der Wärmeübertrager im Gehäuse angeordnet ist und wobei eine erste Umwälzpumpe für die Kaltwasserzirkulation und/oder eine zweite Umwälzpumpe für eine Warmwasserzirkulation im Gehäuse angeordnet sind.

10. Wasserversorgungssystem umfassend:
a) eine Kaltwasserzirkulation;
b) ein Warmwasser-Leitungssystem mit einer Warmwasserbereitstellungsvorrichtung und einer Warmwasserzirkulation;
c) mindestens eine Wärmetransfereinrichtung nach einem der Ansprüche 1 bis 9, zur Übertragung von thermischer Energie von der Kaltwasserzirkulation in das Warmwasser-Leitungssystem.

11. Wasserversorgungssystem gemäss Anspruch 10, **dadurch gekennzeichnet, dass** der erste Anschluss und der zweite Anschluss mit dem Rücklauf der Kaltwasserzirkulation und/oder dem Vorlauf der Kaltwasserzirkulation, stromabwärts einer Einmündung des Rücklaufs der Kaltwasserzirkulation, verbunden sind.

12. Wasserversorgungssystem gemäss Anspruch 10 oder 11, **dadurch gekennzeichnet, dass** der dritte Anschluss mit einer Zuführung für die Warmwasserbereitstellungsvorrichtung verbunden ist.

13. Wasserversorgungssystem gemäss Anspruch 10 oder 11, **dadurch gekennzeichnet, dass** der dritte Anschluss mit einem Speicher der Warmwasserbereitstellungsvorrichtung verbunden ist.

14. Wasserversorgungssystem gemäss Anspruch 10 oder 11, **dadurch gekennzeichnet, dass** der dritte Anschluss mit dem Rücklauf der Warmwasserzirkulation verbunden ist.

15. Wasserversorgungssystem gemäss Anspruch 14, **gekennzeichnet durch** ein Umschaltventil, mittels welchem Medium vom dritten Anschluss selektiv dem Wärmeübertrager und/oder direkt der Zuführung oder dem Speicher der Warmwasserbereitstellungsvorrichtung zuführbar ist.

16. Wasserversorgungssystem gemäss Anspruch 12, **dadurch gekennzeichnet, dass** der vierte Anschluss mit einer Zuführung für die Warmwasserbereitstellungsvorrichtung verbunden ist.

17. Wasserversorgungssystem gemäss einem der Ansprüche 14 bis 16, **dadurch gekennzeichnet, dass** der vierte Anschluss mit einem Speicher der Warmwasserbereitstellungsvorrichtung verbunden ist.

18. Wasserversorgungssystem gemäss einem der Ansprüche 12 bis 17, **dadurch gekennzeichnet, dass** der vierte Anschluss mit einem Vorlauf der Warmwasserzirkulation verbunden ist.

19. Wasserversorgungssystem gemäss den Ansprüchen 6, 13 und 18, **dadurch gekennzeichnet, dass** an einem vorgegebenen Messort im Speicher der Warmwasserbereitstellungsvorrichtung ein Temperatursensor zur Erfassung der Speicherwassertemperatur angeordnet ist und dass die Wärmepumpe des Wärmeübertragers aktiviert wird, wenn die erfasste Speicherwassertemperatur einen vorgegebenen ersten Wert unterschreitet und/oder wenn eine Wassertemperatur in der Kaltwasserzirkulation einen vorgegebenen zweiten Wert überschreitet.

20. Wasserversorgungssystem gemäss einem der Ansprüche 10 bis 17, **dadurch gekennzeichnet, dass** die Wärmetransfereinrichtung einen fünften Anschluss und einen sechsten Anschluss umfasst, wobei der fünfte Anschluss zur Bildung einer dritten Übertragungsleitung flüssigkeitsleitend mit dem sechsten Anschluss verbunden ist, wobei thermische Energie von der ersten Übertragungsleitung an die mindestens eine Speicherkomponente und von der mindestens einen Speicherkomponente zur dritten Übertragungsleitung übertragbar ist, und wobei der Wärmeübertrager eine Wärmepumpe umfasst, mit der thermische Energie von der mindestens einen Speicherkomponente an die zweite Übertragungsleitung übertragbar ist.

21. Wasserversorgungssystem gemäss einem der Ansprüche 10 bis 18, **gekennzeichnet durch** mehrere Abschnitte mit jeweils einer Kaltwasserzirkulation und einer Warmwasserzirkulation, wobei die Warmwasserzirkulationen der mehreren Abschnitte von derselben Warmwasserbereitstellungsvorrichtung versorgt werden und wobei in jedem der Abschnitte jeweils eine Wärmetransfereinrichtung zwischen der jeweiligen Kaltwasserzirkulation und Warmwasserzirkulation angeordnet ist.

22. Wasserversorgungssystem gemäss einem der Ansprüche 10 bis 19, **dadurch gekennzeichnet, dass** die Kaltwasserzirkulation eine Etagenzirkulationsleitung umfasst, die einen Vorlaufabschnitt umfasst, der von einem Abzweigepunkt in einer Hauptleitung der Kaltwasserzirkulation abzweigt und zu mindestens einer Entnahmestelle führt, und einen Rücklaufabschnitt, der von der mindestens einen Entnahmestelle zurück zu einem Rückführpunkt in der Hauptleitung führt.

23. Wasserversorgungssystem gemäss Anspruch 20, **dadurch gekennzeichnet, dass** die Hauptleitung und die Etagenzirkulationsleitung derart ausgebildet sind, dass ein erster Druckabfall in der Hauptleitung, zwischen dem Abzweigepunkt und dem Rückführpunkt, grösser ist als ein zweiter Druckabfall in der Etagenzirkulationsleitung zwischen Abzweigepunkt und Rückführpunkt.

24. Wasserversorgungssystem gemäss Anspruch 20, **dadurch gekennzeichnet, dass** in der Hauptleitung zwischen dem Abzweigepunkt und dem Rückführpunkt ein steuerbares Ventil angeordnet ist, um einen Durchfluss selektiv zu sperren und/oder zu drosseln.

25. Wasserversorgungssystem nach einem der Ansprüche 1 bis 24, **gekennzeichnet durch** eine Steuerung, die dazu eingerichtet ist, mindestens zwei der folgenden Grössen:
a) eine Wassertemperatur in der Kaltwasserzirkulation,
b) eine Wassertemperatur in der Warmwasserzirkulation,
c) eine Wassertemperatur im Speicher der Warmwasserbereitstellungsvorrichtung,
d) einen Ladestand einer Speicherkomponente,
anhand eines Tagesverbrauchsprofils zu konditionieren, wobei das Tagesverbrauchsprofil insbesondere selbstlernend anhand von Daten eines Gebäudeautomationssystems und/oder von Temperatur- und Durchflusssensoren aktualisierbar ist.

26. Verfahren zum Betreiben eines Wasserversorgungssystems nach einem der Ansprüche 10 bis 25, **dadurch gekennzeichnet, dass** es in einem ersten Betriebsmodus betreibbar ist, in dem eine Übertragung von thermischer Energie von der Kaltwasserzirkulation in das Warmwasser-Leitungssystem durch die Wärmetransfereinrichtung ausschliesslich mittels eines Latentwärmespeichers erfolgt und dass es in einem zweiten Betriebsmodus betreibbar ist, in dem die Übertragung von thermischer Energie von der Kaltwasserzirkulation in das Warmwasser-Leitungssystem durch die Wärmetransfereinrichtung durch die Wärmepumpe unterstützt wird.
